# DEMANDE DE BREVET EUROPEEN

(11) **EP 1 024 553 A1**
(43) Date de publication de la demande: **02.08.2000**
(21) Numéro de dépôt: 00400008.9
(22) Date de dépôt: 04.01.2000
(51) Int. Cl.: H01R 12/10

(54) **Connecteur électrique pour câble plat**

(30) Priorité: 26.01.1999 FR 9900831
(71) Demandeur: Société Anonyme SYLEA, F-78180 Montigny le Bretonneux (FR)
(72) Inventeur: Guyon, Patrick, 78320 Levis Saint-Nom (FR)
(74) Mandataire: Faber, Jean-Paul

(57) **Abrégé**

Connecteur électrique destiné à relier électriquement un faisceau de conducteurs électriques à une série de pistes conductrices d'un câble plat, caractérisé en ce qu'il comprend une embase (1) comportant des moyens (8) pour la fixation d'une série de conducteurs (10), lesdits moyens étant reliés à des plots de contact (11) et, une partie complémentaire (20) destinée à être montée sur l'embase (1) et comportant une série de lames élastiques (31) destinées à coopérer avec les plots (11), et des moyens pour fixer la partie complémentaire (20) sur l'embase en insérant entre les plots (11) et les lames élastiques (31) le câble plat (35).

## Description

La présente invention se rapporte à un connecteur électrique permettant de relier les conducteurs d'un câblage classique avec les pistes d'un câblage plat.

On connaît des câbles plats formés d'une âme souple et isolante supportant une série de pistes bonnes conductrices de l'électricité. Ces câbles plats sont très pratiques pour certaines applications, mais dans certaines applications, ils doivent se combiner avec des câblages classiques comprenant des séries de conducteurs logés dans des gaines isolantes, la liaison entre ces deux câblages est souvent délicate à réaliser.

L'un des buts de la présente invention est de réaliser un connecteur permettant de réaliser facilement une telle liaison.

Le connecteur, selon l'invention, est destiné à relier électriquement un faisceau de conducteurs électriques à une série de pistes conductrices d'un câble plat, ledit connecteur étant caractérisé en ce qu'il comprend une embase comportant des moyens pour la fixation d'une série de conducteurs, lesdits moyens étant reliés à des plots de contact et une partie complémentaire destinée à être montée sur l'embase et comportant une série de lames élastiques destinées à coopérer avec les plots, et des moyens pour fixer la partie complémentaire sur l'embase en insérant entre les plots et les lames élastiques, le câble plat.

On conçoit qu'un tel connecteur particulièrement simple permet aisément de relier électriquement à un faisceau de conducteurs un ou plusieurs câbles plats.

Suivant une caractéristique particulière, l'embase comprend une série de lumières délimitant entre elles des barreaux, les moyens pour la fixation des conducteurs comprenant des étriers en U présentant deux ailes et une âme, les ailes traversant deux lumières adjacentes et étant serties sur les conducteurs, tandis que les âmes constituent les plots. On réalise ainsi un moyen simple de fixation des conducteurs permettant en même temps de réaliser les plots de contact.

Suivant une variante de réalisation, le connecteur comprend une série d'organes de contact électrique présentant une partie en U avec une âme et deux ailes pourvues, chacune, d'une patte de verrouillage tournée vers l'âme, la partie en U enchâssant les barreaux et la face externe de ladite âme formant les plots de contact, cette dernière étant prolongée pour présenter des pattes de sertissage assurant la fixation des conducteurs.

De préférence, l'embase comporte une patte latérale pourvue d'encoches pour le guidage d'un serre-câble de fixation du câblage.

Suivant une caractéristique constructive, l'embase comporte, sur sa face destinée à être tournée vers la partie complémentaire, un rebord destiné à coopérer avec la face correspondante de cette dernière pour pincer le câble plat. Ainsi, lorsque la partie complémentaire est montée sur l'embase, le câble plat ne risque pas de se déplacer intempestivement.

Afin de faciliter le montage de la partie complémentaire sur l'embase, cette dernière, sur sa face destinée à être tournée vers la partie complémentaire comporte des douilles, tandis que ladite partie complémentaire présente des saillies destinées à coopérer avec lesdites douilles.

Suivant encore une caractéristique constructive, le connecteur électrique comporte une barrette fixée sur la face correspondante de la partie complémentaire et à partir de laquelle s'étendent de chaque côté les lames élastiques, celles-ci présentant à partir de la barrette une partie ascendante prolongée par une partie convexe, les dernières étant divergentes d'une lame située d'un côté de la barrette par rapport à une lame située de l'autre côté de ladite barrette et les plots étant disposés en deux séries dont l'un s'étend en regard des lames élastiques situées d'un côté de la barrette et l'autre en regard des lames élastiques situées de l'autre côté de ladite barrette.

Suivant encore une autre caractéristique, les saillies sont percées d'un trou axial et le fond des douilles d'ouvertures pour permettre le vissage de vis d'assemblage de la partie complémentaire sur l'embase.

Enfin, la face de l'embase destinée à être tournée en regard de la partie complémentaire comporte, dans sa partie destinée à être située au droit de la barrette, une nervure. Ainsi, le câble plat est disposé suivant un parcours sinueux qui assure son maintien entre les éléments du connecteur.

L'invention va maintenant être décrite avec plus de détails en se référant à des modes de réalisation particuliers donnés à titre d'exemple seulement et représentés aux dessins annexés, dans lesquels :
Figure 1 est une vue en plan de l'embase du connecteur.
Figure 2 est une vue en coupe suivant la ligne 2-2 de la figure 1.
Figure 3 est une vue en coupe suivant la ligne 3-3 de la figure 1.
Figure 4 est une vue en plan de la partie complémentaire du connecteur.
Figure 5 est une vue en coupe suivant la ligne 5-5 de la figure 4.
Figure 6 est une vue en coupe suivant la ligne 6-6 de la figure 4.
Figure 7 est une vue en plan du peigne de la partie complémentaire.
Figure 8 est une vue en élévation dudit peigne.
Figure 9 est une vue en coupe suivant la ligne 9-9 de la figure 8.
Figure 10 est une vue en coupe du connecteur monté.
Figure 11 est une vue en coupe suivant la ligne 11-11 de la figure 10.
Figure 12 est une vue en perspective d'un détail.
Figure 13 est une vue en perspective imageant le montage du connecteur.
Figure 14 montre en perspective une variante de réalisation des moyens de fixation des conducteurs électriques.
Figure 15 est une vue en coupe similaire à la figure 11 mais dans laquelle on a utilisé les moyens de la figure 14.
Figure 16 est une vue en perspective d'un détail correspondant aux figures 14 et 15.

Le connecteur représenté aux figures est plus particulièrement destiné à la réalisation de liaisons électriques pour l'alimentation des différents éléments électriques situées sur la face interne d'un pavillon de véhicule.

Le connecteur comprend une embase 1 présentant, sur une face 1b, deux tétons de centrage et des crochets 3 pour sa fixation à un support prévu sur le pavillon du véhicule (non représenté).

Sur une face la, l'embase 1 est conformée pour présenter deux douilles 4.

La partie de l'embase 1 située entre les douilles 4 est percée de deux séries de lumières 5 qui délimitent entre elles des barreaux 6.

Deux lumières adjacentes 5 sont destinées à être traversées par les ailes 7 d'un étrier en U 8, dont les extrémités libres desdites ailes sont destinées à être serties sur la partie dénudée 9 d'un conducteur 10, l'âme 11 dudit étrier constituant un plot de contact situé sur la face 1a de ladite embase 1.

L'embase 1 est complétée par une patte latérale 13 pourvue de deux encoches 14 pour le guidage d'un serre-câble 15 destiné à enserrer un faisceau de câblage 16. La face la de l'embase 1 est bordée par un rebord 17. La face 1a présente également une nervure 18 s'étendant dans la partie médiane entre les douilles 4.

Le connecteur comprend (voir figures 4 à 9) une partie complémentaire 20 présentant deux saillies 21 dont les extrémités libres sont tronconiques et qui sont destinées à s'engager dans les douilles 4, les saillies étant percées d'un trou axial 22 pour le passage de vis de fixation se vissant dans des ouvertures 25 des douilles 4.

La partie complémentaire 20, sur sa face 20a, comporte des ergots 27 destinés a s insérer dans des trous 29 d'une barrette 28 d'un peigne 30.

La partie complémentaire 20 ainsi que l'embase 1 sont réalisées en matière plastique isolante et après la pose de la barrette 28 les extrémités libres des ergots 27 sont épanouies de manière à assurer la fixation de ladite barrette.

A partir de la barrette 28 s'étendent, de chaque côté, des lames élastiques 31 qui présentent une partie ascendante 31a formant avec la barrette 28 un angle de l'ordre de 110° et prolongée par une partie 31a, 31b convexe, ces parties étant divergentes d'une lame située d'un côté de la barrette 28 par rapport à une lame correspondante située de l'autre côté de ladite barrette.

La face 20a de la partie complémentaire 20 est plane à sa périphérie et le rebord 17 a une longueur telle que, lorsque l'embase 1 et la partie complémentaire 20 sont assemblées, le rebord bute contre la face 20a.

Comme on le voit aux figures 11 et 13, le connecteur permet de relier électriquement les plots 11 à des pistes de câbles plats 35, 36 et 37.

Ces câbles plats sont disposés de manière à s'insérer entre l'embase 1 et la partie complémentaire 20, ils passent, par conséquent, sous la nervure 18 et les pistes qu'ils comportent sont appliquées élastiquement contre les plots 11 par les parties convexes 31b des lames 31.

De manière que les câbles plats 35, 36, 37 ne puissent pas glisser une fois mis en place, ils sont enserrés entre le rebord 17 et la surface plane 20a, les vis 23 assurant l'assemblage de la partie complémentaire 20 sur l'embase 1.

A la figure 14, on a représenté un organe de contact électrique 40 destiné à remplacer l'étrier 8.

Cet organe 40 comprend une partie en U avec une âme 41, deux ailes 42 dont les extrémités libres 43 vont en s'évasant.

Dans les ailes 42 sont découpées des pattes de verrouillage 44 qui sont dirigées vers l'âme 41.

L'âme 41, à une extrémité, est prolongée par une barrette 45 avec deux pattes de sertissage 46 dirigées du côté opposé à celui des ailes 42 et destinées au sertissage d'une extrémité dénudée d'un conducteur 10b, ladite barrette 45 étant terminée par deux autres pattes de sertissage 48 destinées à assurer la fixation de la partie gainée du conducteur 10b.

Les figures 15 et 16 montrent la variante de réalisation dans laquelle l'organe 40 est utilisé à la place de l'étrier 8. Sur ces figures, on a utilisé les références portées sur les figures précédentes pour désigner les éléments correspondants, mais affectées de la lettre "b".

Comme on le voit aux figures 15 et 16, le conducteur 9a est fixé par sertissage des pattes 46 et 48 sur l'organe de contact électrique 40, celui-ci étant fixé sur un barreau 6b en engageant dans les lumières 5b, de part et d'autre dudit barreau 6b, les ailes 42, celles-ci s'écartant élastiquement jusqu'à ce que les pattes de verrouillage 44 viennent se bloquer contre la face du barreau opposée à celle reposant sur l'âme 41.

Dans ce mode de réalisation particulier, étant donné que les conducteurs 9a sont situés du côté du rebord 17b, ce dernier présente des fentes 50 pour le passage des conducteurs 9a.

La face externe de l'âme 41 des organes 40 coopère avec les pistes conductrices des câbles plats, cette face constituant ainsi le plot de contact.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Connecteur électrique destiné à relier électriquement un faisceau de conducteurs électriques à une série de pistes conductrices d'un câble plat, caractérisé en ce qu'il comprend une embase (1) comportant des moyens (8) pour la fixation d'une série de conducteurs (10), lesdits moyens étant reliés à des plots de contact (11) et, une partie complémentaire (20) destinée à être montée sur l'embase (1) et comportant une série de lames élastiques (31) destinées à coopérer avec les plots (11), et des moyens pour fixer la partie complémentaire (20) sur l'embase en insérant entre les plots (11) et les lames élastiques (31) le câble plat (35).

2. Connecteur électrique, selon la revendication 1, caractérisé en ce que l'embase (1) comprend une série de lumières (5) délimitant entre elles des barreaux (6), les moyens pour la fixation des conducteurs (10) comprenant des étriers en U (8) présentant deux ailes et une âme, les ailes traversent deux lumières adjacentes (5) et sont serties sur les conducteurs, tandis que les âmes constituent les plots (11).

3. Connecteur électrique, selon les revendications 1 et 2, caractérisé en ce qu'il comprend une série d'organes de contact électrique (40) présentant une partie en U avec une âme (41) et deux ailes (42) pourvues, chacune, d'une patte de verrouillage (44) tournée vers l'âme (41), la partie en U enchâssant les barreaux (6b) et la face externe de ladite âme (41) formant les plots de contact, cette dernière étant prolongée pour présenter des pattes de sertissage (46, 48) assurant la fixation des conducteurs (10b).

4. Connecteur électrique, selon la revendication 1, caractérisé en ce que l'embase (1) comporte une patte latérale (13) pourvue d'encoches pour le guidage d'un serre-câble de fixation du câblage.

5. Connecteur électrique, selon la revendication 1, caractérisé en ce que l'embase (1) comporte, sur sa face destinée à être tournée vers la partie complémentaire (20), un rebord (17) destiné à coopérer avec la face correspondante de cette dernière pour pincer le câble plat.

6. Connecteur électrique, selon la revendication 1, caractérisé en ce que l'embase (1), sur sa face (1a) destinée à être tournée vers la partie complémentaire (20) comporte des douilles (4) tandis que ladite partie complémentaire présente des saillies destinées à coopérer avec lesdites douilles (4).

7. Connecteur électrique, selon la revendication 1, caractérisé en ce qu'il comporte une barrette (28) fixée sur la face correspondante de la partie complémentaire (20) et à partir de laquelle s'étendent de chaque côté les lames élastiques (31) celles-ci présentant, à partir de la barrette (28) une partie ascendante (31a) prolongée par une partie convexe (31b), les dernières étant divergentes d'une lame située d'un côté de la barrette par rapport à une lame située de l'autre côté de ladite barrette (28) et les plots (11) étant disposés en deux séries dont l'une s'étend en regard des lames élastiques situées d'un côté de la barrette et l'autre en regard des lames élastiques situées de l'autre côté de ladite barrette (28).

8. Connecteur électrique, selon les revendications 1 et 6, caractérisé en ce que les saillies (21) sont percées d'un trou axial (22) et le fond des douilles (4) d'ouvertures (25) pour permettre le vissage de vis d'assemblage (23) de la partie complémentaire (20) sur l'embase (1).

9. Connecteur électrique, selon les revendications 1 et 7, caractérisé en ce que la face (1a) de l'embase (1), destinée à être tournée en regard de la partie complémentaire (20), comporte dans sa partie destinée à être située au droit de la barrette (28), une nervure (18).
